# FASCICULE DE BREVET EUROPEEN

(11) **EP 2 922 808 B1**
(45) Date de publication et mention de la délivrance du brevet: **03.01.2018**
(21) Numéro de dépôt: 13818258.9
(22) Date de dépôt: 22.11.2013
(51) Int. Cl.: C06B 45/14, C06C 9/00, C06D 5/06, F42B 3/04

(54) **COMPOSANT GENERATEUR DE GAZ PYROTECHNIQUE**
PYROTECHNISCHE KOMPONENTE FÜR EINEN GASGENERATOR
PYROTECHNIC GAS GENERATOR COMPONENT

(30) Priorité: 23.11.2012 FR 1203212
(43) Date de publication de la demande: 30.09.2015
(73) Titulaire: Nexter Munitions, 78034 Versailles (FR)
(72) Inventeur: CAILLAUT, Nicolas, F-18023 Bourges (FR); CAZAJOUS, Didier, F-18023 Bourges (FR)
(74) Mandataire: Cabinet Chaillot
(86) Numéro de dépôt international: PCT/FR2013/052826
(87) Numéro de publication internationale: WO 2014/080139

(56) Documents cités:
- EP-A2- 2 336 710
- WO-A2-01/94277
- WO-A2-99/53263
- FR-A1- 2 678 722
- GB-A- 2 461 976
- US-A1- 2012 240 806
- US-B1- 6 352 029

## Description

Le domaine technique de l'invention est celui des composants pyrotechniques et en particulier des composants générateurs de gaz.

Il est classique de réaliser des générateurs de gaz pyrotechniques, en particulier dans le domaine des systèmes de sécurité automobile.

Les générateurs connus utilisent le plus souvent une ou plusieurs compositions génératrices de gaz, par exemple une composition oxydo-réductrice telle que celle décrite par le brevet FR2871457, ou une poudre propulsive.

Ces compositions sont de façon classique initiées à l'aide d'un composant générateur de flamme (inflammateur pyrotechnique).

Il est cependant parfois difficile d'intégrer un inflammateur, par exemple dans une munition qui est déjà équipée d'un dispositif d'armement doté d'une sortie en détonation.

En effet, le remplacement d'un détonateur par un inflammateur impose une redéfinition complète du système d'amorçage pyrotechnique. Pourtant un tel besoin d'intégration d'un composant générateur de gaz existe, par exemple pour définir une variante d'une munition, variante ayant une fonction différente de celle de la munition de base qui est explosive.

Cette fonction pourra être une fonction de dispersion ou d'éjection d'une charge utile par exemple, pour cette fonction il est nécessaire d'avoir un générateur de gaz et non un relais de détonation.

Par ailleurs dans certaines applications munitionnaires, il est nécessaire que la génération de gaz soit provoquée de façon extrêmement rapide, par exemple pour une munition de dispersion de sous projectiles sur trajectoire, munition pour laquelle la précision de l'instant de dispersion est très importante. L'invention permet donc de définir un composant générateur de gaz dont le temps de fonctionnement est plus bref que celui des générateurs actionnés par un inflammateur pyrotechnique.

Le brevet GB2461976 décrit un détonateur permettant d'assurer une initiation d'explosifs à faible vitesse de détonation à partir d'un cordeau explosif à haute vitesse de détonation. Ce détonateur comporte un étui renfermant plusieurs couches de mélange d'explosif à haute vitesse de détonation et d'explosif à basse vitesse de détonation (par exemple la poudre noire). La couche la plus en aval peut être une poudre propulsive ou utilisée pour allumer une poudre propulsive. La couche la plus en amont est celle ayant le plus fort taux d'explosif. Elle est initiée par un détonateur. L'inconvénient de ce composant est qu'il nécessite un grand nombre de couches pour assurer un amortissement de l'onde de détonation. Il est donc particulièrement encombrant.

Ainsi l'invention a pour objet un composant générateur de gaz pyrotechnique comprenant au moins une composition génératrice de gaz, composant 'comportant un étage d'entrée formé par une composition pyrotechnique détonante, et un étage intermédiaire interposé entre l'étage d'entrée et l'étage de sortie formé par la ou les compositions génératrices de gaz, étage intermédiaire formé par au moins une couche de poudre noire comprimée.

Les différents étages sont disposés dans un godet comportant une partie tronconique recevant tout ou partie de l'étage intermédiaire, le petit diamètre de la partie tronconique étant en communication avec un premier logement recevant la composition détonante.

Selon un mode de réalisation ne faisant pas partie de l'invention revendiquée, les différents étages sont disposés dans un godet comportant un alésage cylindrique recevant l'étage d'entrée, l'étage intermédiaire et l'étage de sortie.

Dans tous les cas, l'étage d'entrée pourra comprendre 30 à 60 milligrammes d'hexogène et l'étage intermédiaire renfermera de la poudre noire de granulométrie comprise entre 0,1 mm et 0,6 mm et comprimée sous 30 à 70 MPa.

L'étage de sortie pourra comprendre une couche de 150 à 300 milligrammes de poudre propulsive.

Le godet comportera avantageusement une cloison mince formée d'une seule pièce avec le godet et assurant son obturation en amont de l'étage d'entrée.

L'invention sera mieux comprise à la lecture de la description qui va suivre d'un mode de réalisation, description faite en référence aux dessins annexés et dans lesquels :
- la figure 1 représente un composant selon un premier mode de réalisation de l'invention en coupe longitudinale,
- la figure 2 représente en coupe longitudinale un composant selon un mode de réalisation ne faisant pas partie de l'invention revendiquée.

En se reportant à la figure 1, un composant 1 générateur de gaz pyrotechnique selon l'invention comprend un godet métallique 2 qui délimite deux logements cylindriques 3 et 5. Le godet 2 porte un filetage externe 2a qui permet sa fixation dans une munition (non représentée).

Un premier logement cylindrique 3 renferme une composition pyrotechnique détonante 4 qui constitue un étage d'entrée du composant 1. Un second logement cylindrique 5 renferme une composition génératrice de gaz 6 qui constitue un étage de sortie du composant 1.

Le godet 2 comporte une partie tronconique 7 qui reçoit essentiellement un étage intermédiaire 8 qui est constitué par une couche de poudre noire comprimée. Essentiellement signifie que la plus grande partie de l'étage intermédiaire 8 est située dans la partie tronconique 7 et que par ailleurs le volume de cette dernière est occupé pour sa plus grande partie par l'étage intermédiaire 8.

On aura ainsi de l'ordre de 90% du volume de la partie tronconique 7 occupé par l'étage intermédiaire 8. Il est en effet difficile industriellement d'assurer un chargement des différents étages 4,8 et 6 qui est strictement limité à une partie bien définie.

L'étage d'entrée 4 du premier logement 3 pourra ainsi s'étendre légèrement dans la partie tronconique 7 et l'étage intermédiaire 8 pourra s'étendre légèrement dans le second logement 5.

Le petit diamètre d de la partie tronconique 7 est en communication avec le premier logement 3 recevant la composition détonante 4. Le diamètre du premier logement cylindrique 3 est donc égal au petit diamètre d de la partie tronconique 7.

Le grand diamètre D de la partie tronconique 7 est en communication avec le second logement 5. Le diamètre du second logement cylindrique 5 est donc égal au grand diamètre D de la partie tronconique 7.

Le godet 2 est obturé au niveau de son étage de sortie 6 par un paillet 9 métallique serti.

Le godet 2 comporte au niveau de son étage d'entrée 4 une cloison mince 10. La cloison mince 10 est réalisée d'une seule pièce avec le godet 2 et assure l'étanchéité du composant en amont. Cette cloison ferme le godet 2 et permet de comprimer successivement les différentes couches de composition directement dans le godet. La fabrication s'en trouve simplifiée.

Suivant un mode particulier d'exécution, on pourra réaliser un étage d'entrée 4 comprenant 30 à 60 milligrammes d'hexogène. Cet étage d'entrée 4 comprend donc une composition détonante. Cette composition est facilement initiable par l'onde de choc fournie par un détonateur (non représenté) d'une chaîne pyrotechnique de munition (non représentée). L'onde de choc pourra initier l'étage d'entrée 4 directement au travers de la cloison 10 dont l'épaisseur est de l'ordre de 0,3 mm.

Suivant le mode de réalisation représenté, l'étage de sortie 6 comprend une couche de 150 à 300 milligrammes de poudre propulsive, par exemple une poudre sphérique simple base.

L'étage de sortie pourrait aussi être constitué par une composition oxydo-réductrice telle qu'une composition associant perchlorate de potassium (oxydant) et acide tartrique, citrique ou myristique (réducteur), ou encore une composition associant bore (réducteur) et nitrate de potassium (oxydant).

Le composant voit donc en entrée un phénomène pyrotechnique qui est une détonation (célérité de l'onde de détonation de l'ordre de plusieurs milliers de mètres par seconde).

L'étage de sortie 6 du composant fournit par contre un gaz, et la vitesse de combustion dans l'étage de sortie 6 est de quelques centaines de mètres par seconde.

Afin que la détonation issue de l'étage d'entrée 4 ne détruise pas l'étage de sortie 6, il est nécessaire de définir un étage intermédiaire 8 qui transforme l'onde de détonation en signal d'inflammation.

Cette fonction est assurée par une charge de poudre noire 8 de granulométrie fine (par exemple une PN7, appellation classique pour une poudre noire dont la granulométrie est comprise entre 0,2mm et 0,5mm) qui est comprimée sous 30 à 70 Méga Pascals.

Le taux de compression permet d'assurer la tenue mécanique de la poudre noire au coup de canon. Le taux de compression permet aussi d'assurer la transition détonation / combustion. On a en effet pu vérifier qu'une poudre noire d'une telle granulométrie non comprimée adoptait un régime déflagrant ce qui est bien trop vif et ne permet pas d'initier en combustion l'étage de sortie 6.

La compression de l'étage intermédiaire permet d'amortir progressivement l'énergie de détonation issue de l'étage d'entrée. Cette énergie se transforme en une énergie thermique allumant la poudre noire qui assure l'allumage de l'étage de sortie 6.

On a ainsi réalisé différents essais de composants dans lesquels la poudre noire de type PN7 était comprimée ou non comprimée. L'étage d'entrée 4 (composition détonante) étant toujours le même, on a pu vérifier qu'avec une poudre noire non comprimée (poudre en vrac) la sortie du composant était une déflagration et ne pouvait allumer l'étage de sortie 6. Par contre, pour des taux de compression de la poudre noire variant de 30 à 70 MPa, la sortie du composant est un signal d'inflammation. Un taux de compression de la poudre noire supérieur à 70 MPa rendra l'amorçage de cette dernière plus difficile, ce qui limitera son intérêt opérationnel.

La granulométrie sera choisie comprise entre 0,1 mm et 0,6 mm car cet intervalle de valeurs concourt à l'amortissement de l'onde de détonation. On a en effet constaté qu'une poudre de granulométrie plus forte entrait en déflagration (vitesse de progression de la réaction supérieure à quelques centaines de mètres par seconde) ce qui est trop fort pour un bon régime de combustion.

Le profil tronconique de l'étage intermédiaire 7 permet de faciliter le chargement en poudre noire comprimée et assure une progression régulière des fronts d'onde de réaction entre les différentes couches compte tenu de la différence de diamètre entre l'étage d'entrée et l'étage de sortie.

Il est bien entendu nécessaire d'adapter la masse de composition détonante de l'étage d'entrée 4 à la masse de poudre noire de l'étage intermédiaire 8 et à la longueur de cet étage.

Avec un étage intermédiaire 8 de 300 milligrammes de poudre noire PN7 on prévoira un étage d'entrée 4 comportant une masse d'explosif inférieure à 50 milligrammes.

Un tel composant selon l'invention a un temps de fonctionnement de l'ordre de 2,5 millisecondes. Ce temps de fonctionnement est celui correspondant à l'intervalle séparant l'instant d'initiation de l'étage d'entrée de l'instant auquel l'effet provoqué par l'étage de sortie intervient (éjection de sous-pro ectiles par exemple). A titre comparatif, un générateur de gaz ayant une même masse de composition génératrice de gaz mais initié par un inflammateur classique, a un temps de fonctionnement de l'ordre de 10 millisecondes.

La figure 2 montre un mode de réalisation ne faisant pas partie de l'invention revendiquée, qui diffère du précédent en ce que le godet 2 comporte un alésage cylindrique 11 qui reçoit l'étage d'entrée 4, l'étage intermédiaire 8 et l'étage de sortie 6.

Chaque couche du composant 1 a donc le même diamètre. Là encore l'étage d'entrée 4 est constitué par une composition pyrotechnique détonante, l'étage intermédiaire 8 est constitué par de la poudre noire comprimée et l'étage de sortie 6 est constitué par une composition génératrice de gaz. Avec ce mode de réalisation, l'étage d'entrée a un diamètre plus important, ce qui conduit à un front de détonation de diamètre également plus important, donc plus proche d'une onde plane. Il est cependant nécessaire avec ce mode de réalisation de prévoir un étage intermédiaire de longueur plus importante pour assurer l'amortissement de la détonation. Ce mode de réalisation est donc plus encombrant que le précédent.

## Revendications

1. Composant (1) générateur de gaz pyrotechnique comprenant au moins une composition génératrice de gaz (6), composant comportant un étage d'entrée (4) formé par une composition pyrotechnique détonante, et un étage intermédiaire (8) interposé entre l'étage d'entrée et l'étage de sortie formé par la ou les compositions génératrices de gaz (6), l'étage intermédiaire (8) étant formé par au moins une couche de poudre noire comprimée, ***caractérisé en ce que*** les différents étages (4,8,6) sont disposés dans un godet (2) comportant une partie tronconique (7) recevant tout ou partie de l'étage intermédiaire (8), le petit diamètre de la partie tronconique (7) étant en communication avec un premier logement (3) recevant la composition détonante (4).

2. Composant générateur de gaz selon la revendication 1, **caractérisé en ce que** l'étage d'entrée (4) comprend 30 à 60 milligrammes d'hexogène, l'étage intermédiaire (8) renfermant de la poudre noire de granulométrie comprise entre 0,1 mm et 0,6 mm et comprimée sous 30 à 70 MPa.

3. Composant générateur de gaz selon une des revendications 1 et 2, **caractérisé en ce que** l'étage de sortie (6) comprend une couche de 150 à 300 milligrammes de poudre propulsive.

4. Composant générateur de gaz selon une des revendications 1 à 3, **caractérisé en ce que** le godet (2) comporte une cloison mince (10) formée d'une seule pièce avec le godet (2) et assurant son obturation en amont de l'étage d'entrée (4).

## Patentansprüche

1. - Pyrotechnische Komponente (1) für einen Gasgenerator, die mindestens eine gaserzeugende Zusammensetzung (6) umfasst, mit einem Eingangsgeschoss (4), gebildet durch eine detonationsfähige pyrotechnische Zusammensetzung, und einem Zwischengeschoss (8) zwischen dem Eintrittsgeschoss und dem Austrittgeschoss, gebildet durch die gaserzeugende(n) Zusammensetzung(en) (6), wobei das Zwischengeschoss (8) durch mindestens eine Schicht von komprimiertem Schwarzpulver gebildet wird, **gekennzeichnet dadurch, dass** die verschiedenen Etagen (4, 8, 6) in einer Schale (2) mit einem kegelstumpfförmigen Teil (7) angeordnet sind, die das ganze oder einen Teil des Zwischengeschosses (8) aufnimmt, wobei der kleinere Durchmesser des kegelstumpfförmigen Teils (7) in Verbindung mit einer ersten Aufnahme (3) steht, die die detonationsfähige Zusammensetzung (4) aufnimmt.

2. - Komponente für Gasgenerator nach Anspruch 1, **gekennzeichnet dadurch, dass** das Eintrittsgeschoss (4) 30 bis 60 Milligramm Hexogen umfasst und das Zwischengeschoss (8) Schwarzpulver mit einer Korngröße zwischen 0,1 mm und 0,6 mm enthält, komprimiert unter 30 bis 70 MPa.

3. - Komponente für Gasgenerator nach einem der Ansprüche 1 und 2, **gekennzeichnet dadurch, dass** das Austrittsgeschoss (6) eine Schicht von 150 bis 300 Milligramm Treibladungspulver umfasst.

4. - Komponente für Gasgenerator nach einem der Ansprüche 1 bis 3, **gekennzeichnet dadurch, dass** die Schale (2) eine dünne Trennwand (10) umfasst, die einstückig mit der Schale (2) ist und ihren Verschluss oberhalb des Eintrittsgeschosses (4) sichert.

## Claims

1. - A pyrotechnic gas generator component (1) comprising at least one gas generator composition (6), the component comprising an inlet stage (4) formed by a pyrotechnic detonator composition, and an intermediate stage (8) disposed between the inlet stage and the outlet stage formed by the gas generator composition (s) (6), the intermediate stage (8) being formed by at least one layer of compressed black powder, **characterized in that** the different stages (4, 8, 6) are arranged in a cup (2) comprising a truncated-cone shape portion (7) receiving all or part of the intermediate stage (8), the small diameter of the truncated-cone shape portion (7) being in communication with a first housing (3) receiving the detonator composition (4).

2. - The gas generator component according to claim 1, **characterized in that** the inlet stage (4) comprises 30 to 60 milligrams of hexogen, the intermediate stage (8) enclosing black powder having a grain size between 0,1 and 0,6 mm and compressed under between 30 and 70 MPa.

3. - The gas generator component according to one of claims 1 and 2, **characterized in that** the outlet stage (6) comprises a layer of between 150 and 300 milligrams of propellant powder.

4. - The gas generator component according to one of claims 1 to 3, **characterized in that** the cup (2) comprises a thin wall (10) integrally formed with the cup (2) and ensuring the sealing thereof upstream from the inlet stage (4).
